# FASCICULE DE BREVET EUROPEEN

(11) **EP 0 874 941 B1**
(45) Date de publication et mention de la délivrance du brevet: **11.07.2001**
(21) Numéro de dépôt: 97900637.6
(22) Date de dépôt: 14.01.1997
(51) Int. Cl.: E02B 7/16, E02B 3/10, E02B 7/44

(54) **HAUSSE AUTOMATIQUE POUR OUVRAGE HYDRAULIQUE TEL QUE SEUIL EN RIVIERE, DEVERSOIR SUR UN BARRAGE OU SUR UNE DIGUE DE PROTECTION**
AUTOMATISCHES SCHÜTZENTOR FÜR HYDRAULISCHES WERK SOWIE FLUSSSCHWELLE, DAMMWASSER ABLASS ODER SCHUTZ DEICH
AUTOMATIC WICKET FOR A HYDRAULIC STRUCTURE SUCH AS A RIVER SILL, A DAM SPILLWAY OR A PROTECTIVE DYKE

(30) Priorité: 19.01.1996 FR 9600575
(43) Date de publication de la demande: 04.11.1998
(73) Titulaire: Hydroplus, 92000 Nanterre (FR)
(72) Inventeur: RAYSSIGUIER, Julien, F-92000 Nanterre (FR)
(74) Mandataire: Lefebure, Gérard
(86) Numéro de dépôt international: FR9700056
(87) Numéro de publication internationale: WO9726412

(56) Documents cités:
- EP-A- 0 434 521
- EP-A- 0 493 183
- CH-A- 199 124
- DE-C- 471 299
- DE-C- 758 858
- FR-A- 2 033 187
- FR-A- 2 570 728

## Description

La présente invention concerne une hausse automatique pour ouvrage hydraulique tel que seuil en rivière, déversoir sur un barrage ou sur une digue de protection, du type comprenant une structure formant paroi étanche ou sensiblement étanche à l'eau, installée sur ledit ouvrage hydraulique de façon à pouvoir passer d'une première position dressée pour retenir une masse d'eau à une seconde position abaissée dans laquelle ladite paroi laisse passer l'eau pratiquement sans obstruction, et au moins un élément allongé de retenue pour maintenir ladite paroi dans sa première position contre la poussée horizontale exercée par la masse d'eau, ledit élément allongé de retenue étant soumis en service, sous ladite poussée de l'eau, à un effort longitudinal, s'étendant entre ladite paroi et un point de réaction équilibrant ledit effort longitudinal et étant relié au point de réaction par une liaison qui peut être supprimée automatiquement quand l'eau atteint un certain niveau, de telle sorte que ladite paroi passe automatiquement dans sa seconde position.

Les hausses automatiques de ce type sont bien connues. Usuellement, de telles hausses automatiques sont installées par exemple sur la crête d'un seuil disposée en travers d'une rivière en vue de réhausser le niveau d'eau de la rivière en amont du seuil. Elles peuvent être également installées sur le seuil d'un déversoir d'un barrage en vue de réhausser le niveau de la retenue (réservoir) du barrage. Elles peuvent être encore installées sur le seuil du déversoir d'une digue bordant une rivière et destinée à protéger les régions avoisinantes contre les crues de la rivière, le déversoir étant, dans ce dernier cas, installé sur la digue à un emplacement qui est choisi de telle façon que, en cas de crue, l'eau se déverse dans un réservoir de stockage ou sur un terrain choisi, sans danger pour d'autres régions avoisinant la rivière. Les hausses automatiques peuvent être du type non déversant ou du type déversant, c'est-à-dire, dans le second cas, qu'elles peuvent laisser passer une certaine quantité d'eau par dessus leur crête tant que le niveau de l'eau en amont de la hausse ne dépasse pas une hauteur prédéterminée. Cependant, dans tous les cas, les hausses automatiques doivent pouvoir s'effacer automatiquement si le niveau de l'eau en amont de la hausse atteint un niveau prédéterminé lors d'une crue, afin de libérer la masse d'eau qu'elle retient et d'éviter ainsi une inondation des régions avoisinant la rivière ou, le cas échéant, un endommagement de la digue ou du barrage.

La figure 1 des dessins annexés montre schématiquement, en élévation latérale, une hausse automatique connue du type défini plus haut, qui peut être considérée comme représentant l'état de la technique le plus proche de la présente invention. Une maquette de cette hausse automatique connue a été exposée à l'occasion du Congrès International des Grands Barrages qui s'est tenu à DURBAN, en République d'Afrique du Sud, en novembre 1994. La hausse automatique connue représentée dans la figure 1 est essentiellement constituée par une plaque 1, verticale ou oblique, qui, à sa base, est articulée sur la crête 2 du seuil ou du déversoir 3 en maçonnerie au moyen d'une charnière 4 ou autre élément similaire. La plaque 1 est retenue dans la position dressée montrée en trait plein dans la figure 1 par au moins un tirant 5 dont une extrémité est reliée à la plaque 1, dans la région supérieure de celle-ci, et dont l'autre extrémité est reliée à la maçonnerie du seuil ou du déversoir 3 au moyen d'une attache 6 qui est montrée à plus grande échelle dans la figure 2 des dessins annexés Comme montré dans la figure 2, l'attache 6 comporte deux parties 6a et 6b, qui sont respectivement fixées à la maçonnerie du seuil ou du déversoir 3 et au tirant 5, et une cheville 6c, qui est enfilée dans des trous alignés percés dans les parties 6a et 6b et qui accouple ces deux parties l'une à l'autre,

En service, la masse d'eau 7 qui est retenue par la plaque 1 exerce une poussée sur celle-ci. Il en résulte que le ou les tirants 5 sont sous tension et, par suite, que la cheville 6c de l'attache 6 est soumise à un effort de cisaillement. La valeur de cet effort de cisaillement est proportionnelle à la valeur de la tension du tirant 5, qui est elle-même proportionnelle à la valeur de la poussée exercée par la masse d'eau 7 sur la plaque 1. La valeur de cette poussée est elle-même une fonction croissante du niveau de la masse d'eau 7, c'est-à-dire de la hauteur d'eau au-dessus de la crête 2 du seuil ou du déversoir 3. Lorsque la valeur de l'effort de cisaillement atteint et dépasse la résistance au cisaillement de ladite cheville 6c par suite d'une montée du niveau de l'eau, la cheville 6c se brise et, sous la poussée de l'eau, la plaque 1 s'affaisse automatiquement sur la crête 2 du seuil ou du déversoir 3 en pivotant autour de l'axe de la charnière 4 jusque dans la position montrée en tiret dans la figure 1.

Ainsi, en choisissant le diamètre et/ou la matière (en général de l'acier) de la cheville 60 pour que celle-ci ait une résistance au cisaillement appropriée, il est possible de faire en sorte que la cheville 6c de l'attache 6 se brise pour une charge d'eau prédéfinie, donc lorsque le niveau de l'eau en amont de la plaque 1 atteint un niveau prédéfini. Cependant, dans la pratique, l'expérience montre que le niveau d'eau qui provoquera la rupture de la cheville 6c n'est pas précis et peut varier dans une plage de plusieurs dizaines de centimètres. En effet, même en supposant que l'on utilise un acier ayant d'excellentes propriétés et une qualité de production constante, les résultats des essais de rupture effectués avec des échantillons d'acier découpés dans une même barre d'acier, dont le diamètre a été usiné avec une grande précision, présentent usuellement une grande dispersion.

Malgré la simplicité apparente de la hausse automatique connue décrite ci-dessus, il existe une forte probabilité que la plaque 1 soit déclenchée prématurément, c'est-à-dire rabattue dans sa position basse avant que le niveau de l'eau atteigne le niveau prédéfini, ou que la plaque 1 soit déclenchée trop tardivement, c'est-à-dire pour un niveau d'eau supérieur au niveau prédéfini, ce qui constitue un inconvénient du point de vue de la fiabilité dans le premier cas et un inconvénient du point de vue de la sécurité dans le second cas. Il serait donc hautement souhaitable que la hausse automatique puisse être déclenchée automatiquement avec une plus grande précision quant au niveau d'eau.

D'autres modèles de hausse sont décrits dans le brevet US-2 118 535 et dans la publication "Engineering for Dams", W.P. Creager, Volume III, pages 870 à 878, éditée par Chapman et Hall, Londres, 1945. La hausse décrite dans le brevet US-2 118 535 et la hausse représentée dans la figure 1, pages 872, de la publication "Engineering for Dams" ont des constructions tout-à-fait semblables, Ces deux hausses sont essentiellement constituées par des plaques ou panneaux verticaux qui sont retenus contre la poussée de l'eau par des piquets verticaux dont l'extrémité inférieure est encastrée dans la maçonnerie du seuil ou du déversoir et sur lesquels s'appuie la face aval des plaques ou des panneaux verticaux, sur toute leur hauteur. Il s'agit dans les deux cas de hausses automatiques. Les piquets sont constitués par des barres ou des tubes en acier, dont la section est choisie de telle façon que les piquets se plient ou se rompent pour une charge d'eau donnée appliquée aux plaques ou panneaux verticaux. En ce qui concerne la précision du niveau d'eau qui provoque le pliage ou la rupture des piquets, ces hausses connues souffrent du même défaut que la hausse automatique connue décrite plus haut en référence à la figure 1 des dessins annexés (voir à cet égard la publication "Engineering for Dams" page 872, 3ème paragraphe et page 874, 8ème paragraphe).

La hausse représentée dans la figure 5, page 877, de la publication précitée "Enginnering for Dams" est essentiellement constituée par un ou plusieurs panneaux dont l'extrémité inférieure s'appuie contre un siège formé sur la maçonnerie du seuil ou du déversoir et dont l'extrémité supérieure est attachée au moyen d'un verrou à une passerelle qui passe au-dessus du seuil ou du déversoir. Chaque panneau est constitué par un châssis métallique dans lequel sont glissés des batardeaux. Le châssis métallique est relié à la passerelle par des chaînes non tendues. Le ou les verrous doivent être actionnés par un opérateur pour détacher le ou les panneaux et libérer la masse d'eau qu'ils retiennent, de sorte que cette hausse ne fonctionne pas de manière automatique. On pourrait facilement concevoir une automatisation du fonctionnement de cette hausse en remplaçant l'élément mobile du verrou par une cheville cisaillable semblable à celle décrite à propos de la hausse automatique connue décrite en référence aux figures 1 et 2 des dessins annexés. Toutefois, même dans ce dernier cas, la hausse souffrirait encore du même défaut que la hausse connue précédemment décrite en ce qui concerne la précision du niveau d'eau auquel se produit la rupture de la cheville cisaillable.

La hausse montrée dans la figure 6, page 878, de la publication précitée "Engineering for Dams" est essentiellement constituée par un ou plusieurs panneaux qui sont articulés à leur partie inférieure sur la maçonnerie du seuil ou du déversoir et qui sont retenus contre la poussée de l'eau par plusieurs étais ou jambes de force rigides disposés du côté aval des panneaux. Là encore il ne s'agit pas d'une hausse automatique. En effet, pour permettre aux panneaux de s'effacer, il est prévu une corde à noeud qui est enfilée à travers des trous percés au milieu de chaque étai et au moyen de laquelle les étais peuvent être brisés et/ou escamotés par un opérateur exerçant une traction sur la corde.

Par ailleurs, on connaît des hausses automatiques constituées par un ou plusieurs éléments massifs qui sont posés sur la crête d'un déversoir et qui sont déséquilibrés et châssés automatiquement par l'eau lorsque celle-ci atteint un niveau prédéterminé (brevet FR 2 656 354 et 2 671 116), Ces dernières hausses automatiques ont l'avantage de fonctionner avec une bonne précision en ce qui concerne le niveau de l'eau pour lequel se produit l'enlèvement du ou des éléments de hausse (cette précision est de l'ordre de quelques centimètres). Par contre, elles ont l'inconvénient que le ou les éléments massifs sont perdus après qu'ils ont été chassés par l'eau.

La présente invention a donc pour but de fournir une hausse automatique du type défini en préambule, qui fonctionne avec une meilleure précision que les hausses automatiques connues du même type, en ce qui concerne le niveau d'eau qui provoque le déclenchement de la hausse.

A cet effet, la hausse selon la présente invention est caractérisée en ce qu'elle comprend en outre un élément massif qui est monté mobile sur ledit ouvrage et couplé à ladite masse d'eau de façon à être dans une position d'équilibre stable tant que l'eau reste au-dessous d'un niveau prédéterminé, et à passer dans un état instable et à être déplacé quand l'eau atteint ledit niveau prédéterminé, et en ce que la liaison entre ledit élément allongé de retenue et le point de réaction est supprimée par le déplacement dudit élément massif.

Suivant une forme d'exécution de la présente invention, ledit élément massif peut être constitué par une dalle installée sur ledit ouvrage de façon à pouvoir basculer vers le haut autour d'un axe horizontal qui s'étend le long d'un premier côté de la dalle et qui est perpendiculaire à la direction de la poussée exercée par la masse d'eau sur la paroi mobile formant la hausse, Suivant une autre forme de réalisation de la présente invention, l'élément massif peut être monté de façon à pouvoir glisser verticalement dans une cavité ouverte vers le haut formée dans ledit ouvrage. L'élément allongé de retenue peut être constitué soit par un tirant soit par une jambe de force. Dans les deux cas, la liaison entre le tirant ou la jambe de force et le point de réaction peut être supprimée en réponse au mouvement de basculement ou de glissement de l'élément massif.

D'autres caractéristiques et avantages de la présente invention ressortiront mieux au cours de la description qui va suivre de diverses formes de réalisation de la présente invention, données en référence aux dessins annexés sur lesquels:
la figure 1 montre schématiquement, en élévation latérale, une hausse automatique connue;
la figure 2 montre, à plus grande échelle, un détail de la hausse automatique de la figure 1;
la figure 3 montre schématiquement, en coupe verticale, une hausse automatique selon un premier mode de réalisation de la présente invention;
la figure 3a est une vue semblable à la figure 3, montrant une variante de réalisation du système de déclenchement de la hausse automatique;
les figures 4, 5, 5a et 5b montrent, à plus grande échelle, des variantes relatives au montage de la paroi de la hausse sur l'ouvrage hydraulique;
la figure 6 est une vue en plan de la hausse de la figure 3;
la figure 7 est une vue semblable à la figure 6 dans le cas d'une hausse ayant une paroi non plane, dont la section horizontale a un profil crénelé;
les figures 8 et 9 sont des vues en coupe verticale illustrant le fonctionnement de la hausse de la figure 3;
les figures 10 et 11 montrent, en coupe verticale et à plus grande échelle, deux variantes de réalisation de la liaison détachable reliant le tirant de la hausse au seuil ou au déversoir sur lequel est installée la hausse;
la figure 12 montre, en coupe verticale et à plus grande échelle, un autre mode de réalisation de ladite liaison détachable;
la figure 13 est une vue en plan de la liaison montrée dans la figure 12;
les figures 14 et 15 sont des vues en coupe verticale, respectivement suivant la ligne XIV-XIV de la figure 15 et suivant la ligne XV-XV de la figure 14, montrant encore un autre mode de réalisation de ladite liaison détachable;
la figure 16 est une vue en coupe verticale semblable à celle de la figure XV, montrant encore un autre mode de réalisation de ladite liaison détachable;
la figure 17 est une vue en coupe verticale montrant encore un autre mode de réalisation de ladite liaison détachable;
la figure 18 est une vue en coupe verticale d'une hausse automatique selon un second mode de réalisation de la présente invention;
la figure 19 est une vue en coupe verticale montrant une hausse automatique selon un troisième mode de réalisation de la présente invention.

Comme montré dans la figure 3, la hausse 10 est installée au sommet de la maçonnerie 11 d'un ouvrage hydraulique qui n'est que partiellement représenté dans la figure 3 et qui peut être par exemple un seuil en rivière ou un déversoir d'un barrage ou d'une digue de protection contre les crues. La hausse 10 comprend, de façon connue, au moins un panneau 12 qui, en service normal, est vertical ou légèrement incliné par rapport à la verticale et qui est monté de façon à pouvoir basculer ou pivoter autour d'un axe horizontal, virtuel ou réel, qui s'étend parallèlement au bord inférieur du panneau 12, à proximité dudit bord inférieur. Le panneau 12 peut être par exemple constitué par une plaque métallique, une plaque en béton armé ou non armé, une structure composite telle qu'un châssis métallique dans lequel sont enchâssés ou fixés des batardeaux, ou tout autre structure formant une paroi étanche ou sensiblement étanche à l'eau. Le panneau 12 ou chaque panneau 12 est retenu dans sa position verticale ou sensiblement verticale par au moins un tirant 13, par exemple deux tirants 13 comme montré dans la figure 6. Chaque tirant 13 peut être constitué par exemple par une tige métallique, un câble ou une chaîne. L'une des extrémités de chaque tirant 13 est reliée au panneau 12 dans la région supérieure de celui-ci, en 14, tandis que l'autre extrémité de chaque tirant 13 est attachée à la maçonnerie 11 par une liaison détachable 15 dont on décrira plus loin plusieurs modes de réalisation.

Comme montré dans la figure 3, la hausse 10 comporte en outré un élément massif 16, réalisé ici sous la forme d'une dalle rectangulaire (figure 6) qui peut être par exemple en béton, armé ou non, en métal ou en matière synthétique, armée ou non. La dalle 16 est posée horizontalement sur la maçonnerie 11 du seuil ou du déversoir et elle peut basculer vers le haut autour d'un axe horizontal A qui s'étend le long de son côté 16a, A cet effet, il est prévu sur la maçonnerie 11, juste devant le côté 16a de la dalle 16, une butée 17 ayant par exemple, vue en coupe transversale, une forme trapézoïdale. La butée 17 peut s'étendre sur toute la longueur du côté 16a de la dalle 16 ou être réalisée sous la forme de plots séparés comme montré dans la figure 6. Dans ces conditions, l'axe de basculement A de la dalle 16 est confondu avec l'arête inférieure de son côté 16a, De préférence, la ou les butées 17 sont réalisées en maçonnerie et font alors partie intégrante de la maçonnerie 11 du seuil ou du déversoir, ou elles peuvent être constituées par des pièces métalliques ancrées de manière appropriée à la maçonnerie 11. Bien entendu, la ou les butées 17 peuvent être remplacées par des charnières. Cependant, l'emploi d'une ou plusieurs butées 17, en particulier en maçonnerie, offre l'avantage qu'elles sont moins sujettes à la corrosion que des charnières métalliques.

La dalle 16 présente, dans sa surface supérieure, à proximité de son côté 16a, une rainure 18 qui s'étend parallèlement audit côté 16a et qui a une largeur plus grande que l'épaisseur du bord inférieur du panneau 12. Le bord inférieur du panneau 12 est engagé dans la rainure 18 et s'appuie contre le côté 18a de la rainure 18 qui est le plus proche du côté 16a de la dalle 16, comme cela est mieux visible dans la figure 4. Ainsi, dans certaines conditions, comme on le verra plus loin, le panneau 12 peut basculer vers le bas autour de l'arête supérieure B du côté 18a de la rainure 18.

Bien entendu, au lieu d'être monté basculant par rapport à la dalle 16 de la manière décrite ci-dessus, le panneau 12 peut être relié à la dalle 16 par une charnière 19 comme montré dans la figure 5, De même, au lieu d'être monté basculant ou pivotant par rapport à la dalle 16, le panneau 12 peut être monté basculant ou pivotant par rapport à la maçonnerie 11, Par exemple, la rainure 18 peut être formée dans la maçonnerie 11 en aval de la butée 17 comme montré dans la figure 5a ou la charnière 19 ou autre moyen équivalent peut être fixée à la maçonnerie 11 comme montré dans la figure 5b, également en aval de la butée 17.

De préférence, un joint d'étanchéité est disposé entre le panneau 12 et la dalle 16 ou la maçonnerie 11, Par exemple, le joint d'étanchéité peut être installé dans le fond de la rainure 18 ou, comme montré dans les figures 3 à 5, il peut être constitué par une bande 21, en caoutchouc ou autre matière élastomère, qui est fixée par une bride 22 à la face amont du panneau 12 et s'étend vers le bas jusque sur la surface supérieure de la dalle 16 en recouvrant la rainure 18 ou la charnière 19. Un autre joint d'étanchéité <non montré) peut être également prévu entre la dalle 16 et la maçonnerie 11, dans la région du côté 16b de la dalle 16 opposé au côté 16a.

On décrira maintenant un premier mode de réalisation de la liaison détachable 15. Comme montré dans la figure 3, l'extrémité inférieure du tirant 13 est attachée à une pièce de fixation 23, qui est engagée et retenue dans une fente 24 aménagée entre la dalle 16 et la maçonnerie 11. La fente 24 s'étend en gros horizontalement sous la dalle 16 depuis son côté 16b vers son côté 16a, La pièce de fixation 23 est ici constituée par une plaquette métallique à section transversale rectangulaire allongée, qui, lorsqu'elle est engagée dans la fente 24, comporte une partie qui fait saillie au delà du côté 16b de la dalle 16 et à laquelle est attachée l'extrémité inférieure du tirant 13. Comme montré dans la figure 6, les deux tirants 13 s'étendent parallèlement l'un à l'autre et sont tous les deux attachés à la plaquette 23 qui a une longueur égale ou légèrement plus courte que la longueur du côté 16b de la dalle 16. Toutefois, comme cela est indiqué en trait mixte dans la figure 6, les deux tirants 13 peuvent converger l'un vers l'autre et être attachés en un même point de la plaquette 23, situé au milieu de la longueur du côté 16b de la dalle 16. Dans ce dernier cas, la plaquette 23 peut avoir une longueur nettement plus courte que celle montrée dans la figure 6.

En fonctionnement, la masse d'eau 25 retenue par le panneau 12 exerce sur celui-ci une poussée P₁, dont la valeur est une fonction croissante -de la hauteur h de l'eau au-dessus de la crête de la maçonnerie 11. Cette poussée P₁ tend à faire basculer vers le bas le panneau 12 autour de l'arête B (figure 4 ou 5a) ou autour de l'axe d'articulation de la charnière 19 (figure 5 ou 5b). Sous l'effet de la poussée P₁ de la masse d'eau 25 sur le panneau 12, chacun des deux tirants 13 est mis sous tension et la tension T de chaque tirant est une fonction croissante de la poussée P₁, donc de la hauteur h de l'eau. La tension T de chaque tirant est transmise à la plaquette 23 qui, de ce fait, tend à basculer vers le haut autour de son arête C (voir aussi la figure 10). En conséquence, la plaquette 23 applique à la dalle 16 une force F qui est dirigée vers le haut et dont l'intensité est une fonction croissante de la tension T. L'intensité de la force F dépend également du cosinus de l'angle entre la direction de la tension T et la direction verticale, ainsi que du rapport entre les distances l₁ et l₂ des points d'application des forces T et F, respectivement, par rapport à l'arête C (voir la figure 10). Sous l'effet de la force F, la dalle 16 tend à basculer vers le haut autour de l'axe A formé par l'arête inférieure de son côté 16a.

D'autre part, la dalle 16 est soumise à son propre poids P₂, au poids P₃ de la masse d'eau située au-dessus d'elle et à une force P₄ qui est la résultante de la poussée P₁ et du poids propre du panneau 12. On notera que l'influence de cette dernière force P₄ sur l'équilibre de la dalle 16 peut être annulée ou rendue négligeable si, par construction, la direction de la force P₄ intersecte l'axe A ou passe très près de celui-ci. Dans le cas des figures 5a et 5b, la force P₄ n'est pas à prendre en considération puisque le panneau 12 est supporté par la maçonnerie 11 et n'exerce aucune action directe sur la dalle 16.

Tant que le moment de la force F par rapport à l'axe A reste inférieur à la somme des moments des forces P₂, F₃ et éventuellement P₄ par rapport à l'axe A, la dalle 16 reste dans sa position d'équilibre montrée dans la figure 3, Lorsque la hauteur d'eau h de la masse d'eau 25 augmente, par exemple pendant une crue, la tension T des tirants 13 augmente et, par conséquent, la force F augmente aussi de même que le poids P₃ de la masse d'eau 25 au-dessus de la dalle 16, Cependant, le moment de la force F par rapport à l'axe A augmente plus rapidement que le moment antagoniste du poids P₃ par rapport à l'axe A. Ceci est notamment dû au fait que le point d'application de la force F sur la dalle 16 est plus éloigné de l'axe A que le point d'application du poids P₃ sur ladite dalle, et aussi parce que la grandeur de la surface du panneau 12 sur laquelle agit la masse d'eau 25 et qui détermine la valeur de la tension T, donc aussi la valeur de la force F, est plus grande ou devient plus grande que la surface de la dalle 16 sur laquelle agit la masse d'eau 25. En conséquence, au fur et à mesure que la hauteur h de l'eau augmente, il arrive un moment où, pour une certaine valeur de la hauteur h de l'eau correspondant par exemple au niveau N (figure 3), le moment de la force F par rapport à l'axe A atteint et dépasse la somme des moments des forces P₂, P₃ et éventuellement P₄ par rapport à l'axe A. A ce moment, la dalle 16 est déséquilibrée et commence à basculer vers le haut autour de l'axe A. En conséquence, la fente 24 s'élargit et l'eau pénètre sous la dalle 16 et exerce sur la face inférieure de celle-ci une pression dirigée vers le haut, qui tend rapidement à équilibrer le poids P₃ de l'eau sur la dalle 16, favorisant ainsi le basculement de celle-ci autour de l'axe A, Il en résulte que la fente 24 s'élargit encore (voir la figure 8) et, après que la dalle 16 a basculé de quelques degrés vers le haut, la plaquette 23 est libérée (voir la figure 9). A ce moment, le panneau 12 n'est plus retenu par les tirants 13 et, sous la poussée P₁ de la masse d'eau 25, il bascule autour de l'arête B de la rainure 18 (figure 4 ou 5a) ou autour de l'axe d'articulation de la charnière 19 (figure 5 ou 5b), En conséquence, le panneau 12 s'affaisse sur la maçonnerie 11 et libère la masse d'eau 25. En même temps, du fait que la dalle 16 n'est plus soumise à l'action de la force F, elle retombe sous l'effet de son propre poids P2 et reprend sa position d'équilibre comme montré dans la figure 9.

Afin d'éviter la perte du panneau 12 après qu'il a basculé, ledit panneau peut être relié par au moins un court lien souple 26, tel qu'un câble ou une chaîne, à un anneau 27 ancré à la maçonnerie 11, comme montré dans les figures 3 et 5a, A la place du ou des liens 26, il est également possible de prévoir au moins un élément 28 formant crochet, qui est fixé à la face aval du panneau 12, près du bord inférieur de celui-ci, et qui coopère avec un élément complémentaire de retenue 29 fixé rigidement à la dalle 16, comme montré dans la figure 4, Bien entendu, il est possible de se dispenser de ces éléments lorsque le panneau 12 est relié à la dalle 16 ou à la maçonnerie 11 par une charnière comme la charnière 19 montrée dans les figures 5 et 5b.

D'après ce qui précède, il est clair qu'en choisissant de manière appropriée la valeur de l'angle d'inclinaison du panneau 12 par rapport à la verticale et/ou la valeur de l'angle des tirants 13 par rapport au panneau 12 <ces angles déterminent aussi la valeur de la tension T), les valeurs des distances l₁ et l₂ (figure 10) qui déterminent avec la tension T la valeur de la force F, ainsi que la valeur du poids P₂ de la dalle 16, il est possible de faire en sorte que le déséquilibre et, par suite, le basculement de la dalle 16 se produisent lorsque l'eau en amont du panneau 12 atteint un niveau prédéterminé, par exemple le niveau N montré dans la figure 3, Dans ces conditions, lorsque l'eau atteint le niveau prédéterminé N, la plaquette 23 est libérée, le panneau 12 bascule vers le bas et la masse d'eau 25 est libérée comme décrit plus haut.

Le déclenchement de la hausse automatique décrite ci-dessus, c'est-à-dire le basculement du panneau 12 de sa position verticale ou sensiblement verticale à sa position abaissée, ne résulte pas de la rupture ou de la déformation par flexion de plusieurs éléments de retenue dont la résistance à la rupture ou à la flexion et le comportement à la rupture ou à la flexion sont plus ou moins bien maîtrisés, mais il résulte du déplacement de la dalle 16 dû au fait qu'elle est déséquilibrée quand l'eau atteint un certain niveau. Le niveau d'eau pour lequel se produit le déclenchement de la hausse automatique est donc nettement plus précis que dans le cas des hausses automatiques antérieurement connues (figure 1).

On notera que le niveau d'eau N pour lequel se produit le déclenchement de la hausse automatique peut être réglé en modifiant le poids de la dalle 16. Plus la dalle 16 est lourde, plus le niveau N sera élevé. A cet effet, un lest 31 peut être fixé à la dalle 16 (figure 3), Le niveau N peut être réglé soit en modifiant la valeur du poids du lest 31, soit en modifiant la position du lest 31 sur la dalle 16, en particulier sa distance par rapport à l'axe de basculement A. Ainsi, lorsque plusieurs hausses automatiques 10 sont disposées côte à côte, de façon connue en soi, comme cela est montré dans la figure 6, en adoptant des lests 31 ayant des poids différents et/ou des positions différentes sur chacune des dalles 16 des hausses 10 juxtaposées, il est possible de faire en sorte que les hausses soient déclenchées automatiquement et successivement pour des hauteurs d'eau prédéterminées différentes.

Afin d'augmenter encore la précision du niveau d'eau N qui provoquera le déclenchement de la hausse automatique 10, des moyens peuvent être prévus pour créér une pression sous la dalle 16 lorsque le niveau de l'eau en amont du panneau 12 atteint le niveau prédéterminé N. A cet effet, il est prévu un conduit 32 (figures 3 ou 3a) dont une première extrémité 32a débouche sous la dalle 16, tandis que sa seconde extrémité 32b débouche du côté amont du panneau 12 à un niveau correspondant au niveau prédéterminé N. Le conduit 32 peut s'étendre en partie dans la maçonnerie comme montré dans la figure 3, ou il peut être fixé verticalement sur la dalle 16 comme montré dans la figure 3a. La dalle 16 et le conduit 32 peuvent aussi être réalisés d'une seule pièce par coulée de béton dans un coffrage approprié. Dans le cas de la figure 3a, on notera que le poids susmentionné P₂ est le poids total de la dalle 16 et du conduit 32. Ce dernier peut avoir par exemple une section transversale circulaire (figures 3 et 6) ou une section transversale ovale ou allongée avec un profil hydrodynamique tel que celui montré en trait mixte en 32c dans la figure 3a.

Dans la pratique, l'extrémité supérieure 32b du conduit 32 débouchera à un niveau légèrement plus bas, par exemple de quelques centimètres, que le niveau prédéterminé N afin d'obtenir un débit d'eau suffisant pour remplir rapidement le conduit 32 lorsque l'eau atteint le niveau N. Ainsi, lorsque l'eau atteint le niveau N, une poussée verticale P₅, dirigée vers le haut, est appliquée à la dalle 16. Cette poussée P₅ s'établit en un laps de temps relativement bref, s'ajoute à la force F et provoque rapidement le basculement de la dalle 16 vers le haut autour de l'axe A.

De préférence, la face inférieure de la dalle 16 (figure 4) ou la partie de la maçonnerie 11 qui se trouve sous la dalle 16 (figure 3), ou les deux à la fois (figure 10) sont évidées de manière à définir une chambre 33 dans laquelle débouche l'extrémité 32a du conduit 32, Dans ce cas, un autre conduit ou canal 34 est prévu dans la maçonnerie 11 (figure 3) ou dans la surface inférieure de la dalle 16 (figure 4) pour drainer vers l'aval l'eau qui se trouve éventuellement dans la chambre 33 et dont la présence peut être due à un défaut d'étanchéité des joints d'étanchéité susmentionnés ou encore à des vagues qui peuvent conduire le tuyau 32 à se remplir avant que le niveau moyen de l'eau atteigne le niveau prédéterminé N, Il convient en effet d'éviter que la poussée P₅ ne soit appliquée à la dalle 16 avant que l'eau atteigne le niveau prédéterminé N. Le conduit 34 a une section de passage plus petite que celle du conduit 32 afin que le débit dans le conduit 34 soit plus faible que dans le conduit 32 et que la chambre 33 puisse être rapidement remplie d'eau lorsque le niveau de l'eau a effectivement atteint le niveau prédéterminé N. Afin de minimiser l'effet des vagues sur le remplissage du conduit 32 et de la chambre 33, il est possible de prévoir des dispositions telles que celles montrées dans les figures 10a à 10c du brevet FR-2 656 354 précité.

La hausse automatique 10 décrite ci-dessus peut être une hausse déversante ou non déversante selon que la hauteur du panneau 12 est choisie de telle façon que son bord supérieur se trouve à un niveau plus bas ou plus élevé que le niveau prédéterminé N, respectivement, Dans le cas d'une hausse déversante, le panneau 12 n'a pas nécessairement une forme essentiellement plane comme celle montrée dans les figures 3 et 6, mais il peut avoir, vu en coupe horizontale, un profil non linéaire, par exemple un profil crénelé comme celui du panneau 12' comme montré dans la figure 7. Ainsi que cela est connu, cela permet d'augmenter la longueur de la crête du panneau, donc d'augmenter le débit de. la nappe d'eau qui déverse par dessus la crête du panneau pour un niveau d'eau donné. Ainsi, en adoptant un panneau dont la crête a un profil non linéaire, par exemple crénelé comme celui du panneau 12', il est possible de donner au panneau 12' une hauteur plus grande que celle qu'un panneau plan ayant une crête à profil rectiligne devrait avoir pour que la hausse automatique puisse évacuer une crue ayant un débit prédéfini (crue de projet), sans que la hausse ne soit déclenchée automatiquement, c'est-à-dire tant que le niveau de l'eau reste inférieur au niveau prédéterminé N.

Dans le cas d'une hausse déversante ou dans le cas d'une hausse installée sur un seuil en rivière, une certaine masse d'eau peut être présente du côté aval du panneau 12, avec un niveau inférieur au niveau de l'eau du côté amont du panneau 12. Dans ce cas, la masse d'eau en aval du panneau 12 peut exercer sur la face aval de celui-ci une poussée qui contrebalance partiellement la poussée P₁ de l'eau sur la face amont du panneau 12. La poussée exercée sur la face aval du panneau 12 a pour effet de réduire la valeur de la tension T des tirants 13, donc de réduire aussi la valeur de la force F qui tend à faire basculer la dalle 16 vers le haut. Dans ce cas, il convient donc de prendre en considération cette poussée pour le calcul de la tension T et de la force F. Pour compenser la diminution de la valeur de la force F, on peut être amené par exemple à diminuer le poids de la dalle 16, ou le poids du lest 31 ou encore à placer le lest 31 plus prés de l'axe A.

La figure 10 illustre une variante de réalisation de la liaison détachable 15. Ici, chaque tirant 13 est constitué au moins en partie par un élément souple tel que câble ou chaîne, et passe autour d'un élément de déviation 35, qui est fixé sur la dalle 16 dans la région de son côté 16b, de telle sorte que la partie terminale du tirant 13 qui est attachée à la plaquette 23 s'étende à peu près verticalement. Dans ces conditions, le moment de la tension T des tirants 13 par rapport à l'axe C a une valeur plus grande que dans le cas de la figure 3. L'élément de déviation 35 peut être par exemple constitué par un rouleau ou une poulie ou encore, comme montré, par un barreau cylindrique fixe porté par des supports 36 fixés à la dalle 16.

La figure 11 montre un autre mode de réalisation de la liaison détachable 15. Ici, la fente 24 aménagée entre la dalle 16 et la maçonnerie 11 a une section transversale en forme de L renversé, avec une première branche qui s'étend horizontalement sous la dalle 16 depuis son côté 16b vers son côté 16a (non montré dans la figure 11), et une seconde branche qui s'étend verticalement vers le bas à partir de l'extrémité interne de la première branche. La seconde branche ou branche verticale de la fente 24 a une largeur plus grande que celle de la première branche ou branche horizontale de ladite fente. Comme montré dans la figure 11, le côté 16b de la dalle 16 est réalisé sous la forme d'un bord arrondi. Ici encore, chaque tirant 13 est constitué, au moins en partie, par un élément souple tel que câble ou chaîne, qui passe autour du bord arrondi 16b de la dalle 16. Chaque tirant 13 passe ensuite dans la branche horizontale de la fente 24 et est attaché à la pièce de fixation 23' qui est engagée dans la branche verticale de la fente 24. La pièce de fixation 23' peut être par exemple constituée par un barreau cylindrique ayant un diamètre plus grand que la largeur de la branche horizontale de la fente 24, mais plus petit que la largeur de la branche verticale de ladite fente. La liaison détachable 15 montrée dans la figure 11 fonctionne de la manière suivante. Comme dans les modes de réalisation précédents, les tirants 13, qui sont sous tension, tendent à faire basculer la dalle 16 autour de l'axe A (figure 3), Lorsque l'eau atteint le niveau prédéterminé N, la dalle 16 bascule vers le haut, et dès que la largeur de la branche horizontale de la fente 24 devient plus grande que le diamètre de la section ronde du barreau 23', ce barreau est extrait de la fente 24 sous l'effet de la tension du tirant 13, de sorte que le panneau 12 n'est plus retenu et peut s'affaisser sous la poussée P₁ de l'eau.

Les figures 12 et 13 montrent encore un autre mode de réalisation de la liaison détachable 15. Dans ce mode de réalisation, chaque tirant 13 est attaché à l'une des extrémités d'une pièce de fixation 23" formant un levier. Un point d'appui 37 pour le levier 23" est prévu sur un côté de la dalle 16 à distance du côté 16a de celle-ci, par exemple prés du côté 16b de la dalle. Comme montré dans les figures 12 et 13, une encoche 38 peut être formée dans le côté 16b de la dalle 16 et le point d'appui 37 peut être constitué par un barreau, par exemple cylindrique, d'axe horizontal, qui traverse l'encoche 38 et dont les extrémités sont noyées dans la dalle 16. De préférence, le levier 23" comporte, à l'endroit où il est constact avec le barreau 37, une empreinte 39 ayant par exemple une forme correspondant à celle dudit barreau 37. Un butoir 41 est aménagé sur la maçonnerie 11 au-dessous du barreau 37, Le butoir 41 peut être formé d'une seule pièce avec la maçonnerie 11, ou il peut être constitué par une pièce métallique ancrée de manière appropriée sur la maçonnerie 11, Un levier respectif 23" peut être associé à chacun des deux tirants 13. Dans ce cas, les deux leviers 23" peuvent être couplés rigidement l'un à l'autre par une barre transversale 42. Toutefois, si l'encoche 38 est formée au milieu de la la longueur du côté 16b de la dalle 16, les deux tirants 13 peuvent être attachés à un levier unique 23".

En service, le ou les tirants 13 exercent sur l'extrémité supérieure du ou des leviers 23" une traction qui tend à faire pivoter le ou lesdits leviers 23" dans le sens inverse de celui des aiguilles d'une montre autour du point d'appui constitué par le barreau cylindrique 37, et qui maintient l'extrémité inférieure du ou des leviers 23" contre le ou les butoirs respectifs 41. Il en résulte que le ou les leviers 23" appliquent au point d'appui 37, donc à la dalle 16, une force F qui tend à faire basculer celle-ci autour de l'axe A (figure 3). Lorsque l'eau atteint le niveau prédéterminé N et que la dalle 16 bascule vers le haut autour de l'axe A, l'extrémité inférieure du levier 23" (ou de chaque levier 23") s'échappe du butoir 41 en glissant sur celui-ci, de sorte que la pièce de fixation formée par le levier 23" est libérée et que le panneau 12 n'est plus retenu et peut s'affaisser sous la poussée P₁ de l'eau.

Les figures 14 et 15 montrent encore un autre mode de réalisation de la liaison détachable 15, Dans ce mode de réalisation, l'extrémité inférieure de chaque tirant 13 (ou des deux tirants 13) est reliée à la dalle 16, de préférence près du côté 16b de celle-ci, ou à la maçonnerie 11 par une attache comprenant un anneau ou un oeillet 15a, qui est fixé au tirant 13, une chape 15b, qui est fixée à la dalle 16 comme montré en trait plein dans les figures 14 et 15 ou à la maçonnerie 11 comme montré en trait mixte dans la figure 15, et une cheville 15c qui accouple de manière détachable l'oeillet 15a et la chape 15b, La cheville 15c est munie d'un anneau 43 auquel est attachée l'une des extrémités d'un lien souple 44, tel qu'un câble ou une chaîne, dont l'autre extrémité est attachée à un anneau 45 ancré à la maçonnerie 11. Partant de l'anneau 45, le lien 44 s'étend tout d'abord verticalement ou sensiblement verticalement vers le haut, puis passe autour d'un élément de déviation 46 fixé à la dalle 16 et s'étend ensuite horizontalement ou sensiblement horizontalement jusqu'à l'anneau 43 dans le cas où la chape 15b est fixée à la dalle 16. Dans le cas où la chape 15b est fixée à la maçonnerie 11, le lien 44, après être passé autour de l'élément de déviation 46, s'étend verticalement ou sensiblement verticalement vers le bas, puis il passe autour d'un autre élément de déviation 47 fixé à la maçonnerie 11, et il s'étend ensuite horizontalement ou sensiblement horizontalement jusqu'à l'anneau 43 de la cheville 15c. Dans les deux cas, lorsque le niveau de l'eau atteint le niveau prédéterminé N et que la dalle 16 bascule autour de l'axe A (figure 3) sous l'effet de la traction T exercée par le ou les tirants 13 et/ou sous l'effet de la poussée P5 de l'eau qui a pénétré dans la chambre 33 par le conduit 32 (figure 3), l'élément de déviation 46 se soulève avec la dalle 16 et exerce une traction sur le lien 44. Il en résulte que la cheville 15c, tirée par le lien 44, est extraite de l'anneau 15a et de la chape 15b et désaccouple ces deux éléments. Le panneau 12 n'étant alors plus retenu, il peut s'affaisser sous la poussée P₁ de l'eau,

Lorsque la chape 15b de l'attache 15 est fixée à la maçonnerie 11, cette solution présente l'avantage, par rapport à celle dans laquelle la chape 15b est fixée à la dalle 16, que la hausse automatique 10 est complètement insensible à un choc éventuel engendré par un corps flottant venant frapper le panneau 12 ou le ou les tirants 13, En effet, avec cette solution, le ou les tirants 13 n'exercent plus aucune action sur la dalle 16, Dans ce cas, le basculement de la dalle 16 autour de l'axe A est provoqué uniquement par la poussée P5 de l'eau qui pénètre dans la chambre 33 par le conduit 32, En conséquence, la dalle 16 doit avoir un poids plus faible que dans le cas où les tirants 13 exercent une action sur ladite dalle, plus précisément, la dalle 16 doit avoir une densité plus faible que celle de l'eau.

La figure 16 illustre une variante de réalisation de l'attache 15 des figures 14 et 15, Dans la figure 16, les éléments qui jouent le même rôle que ceux montrés dans les figures 14 et 15 sont désignés par les mêmes numéros de référence. Dans l'attache 15 de la figure 16, l'anneau ou oeillet 15a, qui est fixé au tirant 13, est accouplé de manière détachable à la chape 15b, qui est fixée à la dalle 16 ou à la maçonnerie 11, au moyen d'un crochet 15c qui peut pivoter autour d'un axe 15d de la chape 15b. Le crochet 15c est muni d'un anneau ou oeillet 43 auquel est attaché le lien 44. En service normal, tant que le niveau de l'eau reste inférieur au niveau prédéterminé N, la traction T exercée par le tirant 13 sur l'anneau 15a tend à faire pivoter le crochet 15c dans le sens inverse des aiguilles d'une montre autour de l'axe 15d et ledit crochet est maintenu en appui contre la plaque 15e de la chape 15b. Lorsque l'eau atteint le niveau prédéterminé N et que la plaque 16 bascule vers le haut autour de l'axe A, l'élément de déviation 46 (figure 15) exerce sur le lien 44 une force de traction qui tire ce lien dans le sens indiqué par la flèche H dans la figure 16. Cette force de traction a pour effet de faire pivoter le levier 15c dans le sens des aiguilles d'une montre autour de l'axe 15d. Dès que le plan médian de l'anneau 15a a franchi la ligne verticale 48 qui passe par le centre de la section circulaire de l'axe 15d, le crochet 15c s'ouvre automatiquement sous l'effet de la traction T exercée par le tirant sur l'anneau 15a. On voit donc qu'il suffit d'un très faible déplacement de la dalle 16 pour provoquer le détachement de l'anneau 15a par rapport au crochet 15c.

Dans les modes de réalisation décrit ci-dessus, l'élément massif dont le déplacement provoque la suppression de la liaison détachable 15 était constitué par une dalle 16 pouvant basculer autour d'un axe horizontal A. Toutefois, la présente invention n'est pas limitée à l'emploi d'un élément massif sous la forme d'une dalle basculante.

Comme montré dans la figure 17, l'élément massif peut être constitué par un bloc 16', par exemple en béton ou en béton armé, qui est monté de façon à pouvoir glisser verticalement dans une cavité 49 ouverte vers le haut formée dans la maçonnerie 11. Les parois verticales de la cavité 49 peuvent être garnies d'un revêtement 51 ayant un faible coefficient de frottement avec la matière constituant le bloc 16'. Ce bloc 16' peut comporter, dans l'un de ses côtés, une encoche 24' qui, en service normal, est au moins partiellement fermée par l'une des parois verticales de la cavité 49 quand le bloc 16' est dans son état stable en appui sur le fond de la cavité 49. L'extrémité inférieure du tirant 13 ou de chacun des deux tirants 13 est attachée à une pièce de fixation 23' retenue captive dans l'encoche 24'. Comme dans le mode de réalisation de la figure 11, la pièce de fixation 23' peut être constituée par un barreau métallique, de préférence cylindrique.

En service, sous l'effet de la tension T du tirant 13, le barreau 23' est soumis à une force qui peut être décomposée en une composante horizontale T_{H} et en une composante verticale Tᵥ. La composante horizontale T_{H} est absorbée par la maçonnerie 11 ou par une pièce métallique de renfort 52 convenablement ancrée dans la maçonnerie 11, La composante verticale Tv agit sur le bloc 16' et tend à le soulever, Le poids P₂ du bloc 16' est choisi de telle façon que la composante verticale Tv, dont la valeur augmente lorsque le niveau de la masse d'eau en amont du panneau 12 augmente, atteigne et dépasse la somme du poids P₂ et du poids de la colonne d'eau au dessus du bloc 16' lorsque l'eau atteint le niveau prédéterminé N. Dans ces conditions, le bloc 16' se soulève, l'encoche 24' est alors dégagée et le barreau 23' est libéré. Il en résulte que le panneau 12 n'est plus retenu et qu'il peut s'affaisser sous la poussée P₁ de l'eau. Un élément de retenue 53 ayant un profil en forme de Z peut être fixé à la maçonnerie 11 pour limiter le déplacement du bloc 16' vers le haut. Toutefois, un tel élément de retenue 53 n'est pas indispensable. En effet, dès que le barreau 23' est libéré, il n'applique plus aucune force verticale au bloc 16' qui retombe alors sous l'effet de son propre poids P₂ sur le fond de la cavité 49.

Comme dans le mode de réalisation de la figure 3 où l'élément massif est constitué par une dalle 16, une chambre 33 communiquant avec un conduit 32 semblable au conduit 32 de la figure 3 peut être aménagée sous le bloc 16' entre celui-ci et le fond de la cavité 49. La chambre 33 peut être formée soit en évidant la surface inférieure du bloc 16', soit en évidant le fond de la cavité 49, ou les deux à la fois. Là encore, la poussée P₅ qui est appliquée au bloc 16' quand l'eau en amont du panneau 12 atteint le niveau N, permet d'améliorer davantage la précision du niveau de l'eau qui provoquera effectivement le déclenchement automatique de la hausse.

Dans le mode de réalisation de la figure 17, on notera que la liaison détachable 15 qui est ici formée par la pièce de fixation 23' et par l'encoche 24', peut être remplacée par une liaison du même type que celles qui ont été décrites plus haut à propos des figures 10 à 16.

Dans les modes de réalisation qui ont été décrit précédemment, on a supposé que l'élément massif 16 ou 16' se trouve en majeure partie (figures 3, 3a, 4 et 5) ou en totalité (figures 5a, 5b et 17) du côté amont du panneau 12. Cependant, l'élément massif 16 ou 16' peut être disposé du côté aval du panneau 12 comme montré dans les figures 18 et 19.

Dans le mode de réalisation de la figure 18, l'élément allongé qui retient le panneau 12 contre la poussée P₁ de la masse d'eau qui se trouve en amont de ce panneau 12, est ici constitué par au moins un étai ou jambe de force rigide 13'. L'étai 13' a un premier point d'appui, en 14, sur la face aval du panneau 12 et un second point d'appui, en 15', sur la maçonnerie 11. Le point d'apui 14 peut être par exemple constitué par une articulation, tandis que le point d'appui 15' est constitué par une simple butée 54 formée d'un seul tenant avec la maçonnerie 11 ou constituée par une pièce métallique convenablement fixée à la maçonnerie 11. Toutefois, l'articulation 14 pourrait se trouver à la place de la butée 54 et la butée 54 à la place de l'articulation 14, Le point d'appui 15' formé par la butée 54 constitue ici la liaison détachable précitée.

En outre, comme montré dans la figure 18, l'élément massif dont le déplacement provoque le déclenchement de la hausse lorsque le niveau de l'eau en amont du panneau 12 atteint le niveau prédéterminé N, peut être par exemple constitué par un bloc 16' semblable à celui décrit à propos de la figure 17, mais dépourvu d'encoche 24', L'étai 13' passe juste au-dessus du bloc 16' de telle sorte que, lorsque ce bloc est soulevé, l'étai 13' est chassé du point d'appui 15' constitué par la butée 54, comme cela est illustré dans la figure 18, et que le panneau 12 peut alors s'affaisser sous la poussée P₁ de l'eau. Dans ce mode de réalisation, le bloc 16' est déplacé uniquement par la poussée P₅ de l'eau qui pénètre dans la chambre 33 par le conduit 32 lorsque le niveau de l'eau atteint le niveau prédéterminé N. Un élément de retenue semblable à l'élément 53 de la figure 17 peut être nécessaire pour limiter le déplacement du bloc 16' vers le haut,

Dans le mode de réalisation de la figure 19, l'extrémité supérieure du tirant 13 est reliée indirectement au panneau 12 par un premier bras 55 d'une paire de bras articulés 55 et 56. Le second bras 56 de ladite paire de bras prend appui directement ou indirectement sur la maçonnerie 11 en 57. Dans l'exemple représenté sur la figure 19, l'élément massif 16 est constitué par une dalle semblable à celle représentée dans la figure 3 et le second bras 56 prend appui sur une butée 58 formée sur la dalle 16 près de son côté 16a. Toutefois, la butée 58 pourrait être formée sur la maçonnerie 11. Le premier bras 55 est articulé, en 14, sur la face aval du panneau 12.

Comme dans le mode de réalisation de la figure 3, une butée 17 pour la dalle 16 est prévue sur la maçonnerie 11. L'extrémité inférieure du tirant 13 est reliée à la maçonnerie 11 par une liaison détachable 15 semblable à celle décrite à propos de la figure 3. Toutefois, la liaison détachable 15 représentée dans la figure 19 pourrait être remplacée par l'une quelconque des liaisons représentées dans les figures 10 à 17. De même, la dalle 16 peut être remplacée par un bloc coulissant 16' comme celui de la figure 17.

Dans les hausses automatiques décrites ci-dessus, on notera que, du point de vue de la transmission des forces T, F, et P₅ qui sont engendrées par la masse d'eau 25 et appliquées à la dalle 16 ou au bloc 16', le panneau 12, le tirant 13 et la liaison détachable 15 constituent un système de couplage mécanique entre la dalle 16 ou le bloc 16' et la masse d'eau 25, tandis que le conduit 32 constitue un système de couplage hydraulique entre la dalle 16 ou le bloc 16' et la masse d'eau 25. Lorsque l'eau atteint le niveau prédéterminé N, la liaison détachable 15 ou 15' est supprimée en réponse au déplacement de la dalle 16 ou du bloc 16' soit sous l'effet du système de couplage mécanique seul, soit sous l'effet du système de couplage hydraulique seul ou encore sous l'effet des deux systèmes de couplage à la fois selon les modes de réalisation décrits.

## Revendications

1. Hausse automatique pour ouvrage hydraulique tel que seuil en rivière, déversoir sur un barrage ou sur une digue de protection, comprenant une structure formant paroi (12) étanche ou sensiblement étanche à l'eau, installée sur ledit ouvrage hydraulique (11) de façon à pouvoir passer d'une première position dressée pour retenir une masse d'eau à une seconde position abaissée dans laquelle ladite paroi (12) laisse passer l'eau pratiquement sans obstruction, et au moins un élément allongé de retenue (13;13') pour maintenir ladite paroi dans sa première position contre la poussée horizontale (P₁) exercée par la masse d'eau (25), ledit élément allongé de retenue (13;13') étant soumis en service, sous ladite poussée de l'eau, à un effort longitudinal (T), s'étendant entre ladite paroi (12) et un point de réaction équilibrant ledit effort longitudinal et étant relié au point de réaction par une liaison (15) qui peut être supprimée automatiquement quand l'eau atteint un certain niveau, de telle sorte que ladite paroi (12) passe automatiquement dans sa seconde position, caractérisée en ce qu'elle comprend en outre un élément massif (16;16') qui est monté mobile sur ledit ouvrage (11) et couplé à ladite masse d'eau de façon à être dans une position d'équilibre stable tant que l'eau reste au-dessous d'un niveau prédéterminé (N), et à passer dans un état instable et à être déplacé quand l'eau atteint ledit niveau prédéterminé, ladite liaison (15) étant supprimée par le déplacement dudit élément massif.

2. Hausse selon la revendication 1, caractérisée en ce que ledit élément massif est constitué par une dalle (16) installée sur ledit ouvrage (11) de façon à pouvoir basculer vers le haut autour d'un axe horizontal (A) qui s'étend le long d'un premier côté (16a) de la dalle (16) et qui est perpendiculaire à la direction de la poussée (P₁) exercée par la masse d'eau (25) sur ladite paroi (12).

3. Hausse selon la revendication 1, caractérisée en ce que l'élément massif (16') est monté de façon à pouvoir glisser verticalement dans une cavité (49) ouverte vers le haut formée dans ledit ouvrage (11).

4. Hausse selon l'une quelconque des revendications 1 à 3, caractérisée en ce que ledit élément allongé de retenue est constitué par un tirant (13) dont une première extrémité est reliée (en 14) à ladite paroi (12), dans la région supérieure de celle-ci, et dont une seconde extrémité est attachée à une pièce de fixation (23;23';23") qui est engagée et retenue dans un espace (24;24') aménagé entre ledit élément massif (16;16') et ledit ouvrage (11) de telle sorte que, lorsque le tirant (13) est sous tension par suite de ladite poussée (P₁) de l'eau, l'élément massif (16;16') est soumis à une force (F;Tᵥ) dont la valeur croît en fonction du niveau de l'eau et qui est orientée dans un sens tel qu'elle tend à soulever ledit élément massif (16;16'), et que, lorsoue l'eau atteint ledit niveau prédéterminé (N), provoquant un soulèvement de l'élément massif, ledit espace (24;24') s'agrandit et libère la pièce de fixation (23;23';23").

5. Hausse selon les revendications 2 et 4, caractérisée en ce que ledit espace est constitué par une fente (24) qui s'étend en gros horizontalement sous la dalle (16) depuis un second côté (16b) de celle-ci opposé à son premier côté (16a) vers ledit premier côté de la dalle, et en ce que ladite pièce de fixation est constituée par une plaquette (23) à section transversale rectangulaire allongée, qui, lorsqu'elle est engagée dans ladite fente (24), comporte une partie qui fait saillie au delà du second côté (16b) de la dalle (16) et à laquelle est attachée la seconde extrémité du tirant (13).

6. Hausse selon la revendication 5, caractérisée en ce que ledit tirant (13) est constitué au moins en partie par un élément souple, tel que câble ou chaîne, et passe autour d'un élément de déviation (35) fixé sur ladite dalle (16) dans la région du second côté (16b) de celle-ci, de telle sorte que la partie terminale dudit tirant (13) qui est attachée à la plaquette (23) s'étend à peu près verticalement.

7. Hausse selon les revendications 2 et 4, caractérisée en ce que ledit espace est une fente (24) à à section transversale en forme de L renversé, dont une première branche s'étend horizontalement sous ladite dalle (16) depuis un second côté (16b) de celle-ci opposé à son premier côté (16a) en direction dudit premier côté, et dont une seconde branche s'étend verticalement vers le bas à partir de l'extrémité interne de la première branche et a une largeur plus grande que celle de la première branche, en ce que, sur son second côté (16b), ladite dalle (16) possède un bord arrondi et en ce que ledit tirant (13) est constitué au moins en partie par un élément souple, tel que câble ou chaîne, qui passe autour du bord arrondi de ladite dalle (16), puis dans la première branche de ladite fente (24) et est attaché à ladite pièce de fixation (23') qui est engagée dans la seconde branche de ladite fente (24),

8. Hausse selon la revendication 7, caractérisée en ce que ladite pièce de fixation (23') a une section ronde d'un diamètre plus grand que la largeur de la première branche de ladite fente (24) et plus petit que la largeur de la seconde branche de ladite fente,

9. Hausse selon la revendication 2, caractérisée en ce que ledit élément allongé de retenue est constitué par un tirant (13) dont une extrémité reliée (en 14) à ladite paroi (12), dans la région supérieure de celle-ci, et dont l'autre extrémité est attachée à une première extrémité d'une pièce de fixation formant un levier (23"), en ce qu'un point d'appui (37) pour le levier (23") est prévu sur un côté (16b) de ladite dalle (16) à distance du premier côté (16a) de celle-ci et en ce qu'un butoir (41) pour une seconde extrémité du levier (23") est aménagé sur ledit ouvrage (11) au dessous dudit point d'appui (37) de telle sorte que, lorsque le tirant (13) est sous tension par suite de la poussée (P₁) exercée par l'eau sur ladite paroi (12), la première extrémité du levier (23") est soumise à une force (T) dont la valeur croît en fonction du niveau de l'eau et qui tend à faire pivoter le levier (23") autour dudit point d'appui (37) et maintient la seconde extrémité du levier (23") contre ledit butoir (41), ladite force (T) étant convertie par le levier (23") en une force (F) qui est appliquée à la dalle (16) et qui tend à faire basculer celle-ci vers le haut autour dudit axe horizontal (A) de sorte que, lorsque l'eau atteint ledit niveau prédéterminé (N) et provoque un basculement de la dalle (16) de quelques degrés vers le haut, la seconde extrémité du levier (23") s'échappe du butoir (41) en glissant sur celui-ci et la pièce de fixation formant le levier (23") est libérée.

10. Hausse selon les revendications 3 et 4, caractérisée en ce que ledit espace est constitué par une encoche (24') formée dans un côté de l'élément massif (16'), ladite encoche (24') étant au moins partiellement fermée par une paroi verticale de ladite cavité (49) quand l'élément massif (16') est dans sa position stable en appui sur le fond de la cavité (49), et étant dégagée et ouverte quand l'élément massif (16') est soulevé,

11. Hausse selon l'une quelconque des revendications 4 à 10, caractérisée en ce qu'il est prévu au moins deux tirants (13) qui sont reliés d'une part à ladite paroi (12) en des points (14) espacés horizontalement et d'autre part à ladite pièce de fixation (23; 23'; 23").

12. Hausse selon la revendication 11, caractérisée en ce que la pièce de fixation (23;23';23") est unique pour les deux tirants (13).

13. Hausse selon les revendications 9 et 11, caractérisée en ce que chaque tirant (13) est attaché à une pièce respective de fixation formant un levier (23") et en ce que les deux leviers (23") sont couplés rigidement entre eux par une barre transversale (42).

14. Hausse selon l'une quelconque des revendications 1 à 3, caractérisée en ce que ledit élément allongé de retenue est constitué par un tirant (13) dont une première extrémité est reliée (en 14) à ladite paroi (12), dans la région supérieure de celle-ci, et dont une seconde extrémité est reliée à l'élément massif (16; 16') par une attache (15), de telle sorte que, lorsque ledit tirant (13) est sous tension par suite de ladite poussée (P₁) de l'eau, l'élément massif (16; 16') est soumis à une force dirigée vers le haut dont la valeur croît en fonction du niveau de l'eau et qui tend à soulever ledit élément massif (16; 16'), en ce que ladite attache (15) comprend des première et seconde parties (15a, 15b) qui sont reliées respectivement au tirant (13) et à l'élément massif (16; 16'), et une troisième partie (15c) qui est mobile et accouple de façon détachable les première et seconde parties de l'attache (15), et en ce qu'un lien (44) relie la troisième partie (15c) de l'attache à un point fixe (45) de l'ouvrage (11) de sorte que, lorsque l'eau atteint ledit niveau prédéterminé (N) et que l'élément massif (16;16') est soulevé avec les première et seconde parties (15a,15b) de l'attache (15), la troisième partie (15c) de l'attache est retenue par ledit lien (44) et désaccouple les première et seconde parties de l'attache.

15. Hausse selon la revendication 2, caractérisée en ce que la dalle (16) présente, dans sa surface supérieure, une rainure (18) qui s'étend au moins en partie le long du premier côté (16a) de la dalle (16) et qui a une largeur plus grande que l'épaisseur du bord inférieur de ladite paroi (12) qui est engagé dans ladite rainure (18), de telle sorte que ladite paroi (12) puisse basculer autour du bord (B) de la rainure (18) le plus proche du premier côté (16a) de la dalle (16).

16. Hausse selon la revendication 15, caractérisée en ce que ladite paroi (12) est reliée à un point fixe (27) de l'ouvrage (11) par au moins un court lien souple (26) tel que câble ou chaîne.

17. Hausse selon la revendication 15, caractérisée en ce qu'au moins un élément formant crochet (28) est fixé à ladite paroi (12) sur sa face opposée à celle qui retient l'eau, près du bord inférieur de ladite paroi, et coopère avec un élément complémentaire de retenue (29) fixé rigidement à ladite dalle (16).

18. Hausse selon la revendication 2, caractérisée en ce que ladite paroi (12) est montée pivotante sur la dalle (16) au moyen d'une charnière (19) ayant un axe d'articulation horizontal et perpendiculaire à la direction de ladite poussée (P₁) de l'eau.

19. Hausse selon l'une quelconque des revendications 4 à 18, caractérisée en ce que l'élément massif (16;16') se trouve au moins en majeure partie du côté de ladite paroi (12) qui retient l'eau, et en ce que la première extrémité du tirant (13) est reliée directement (en 14) à ladite paroi (12).

20. Hausse selon l'une quelconque des revendications 4 à 18, caractérisée en ce que l'élément massif (16;16') se trouve du côté de ladite paroi (12) qui est opposé à celui qui retient l'eau, et en ce que la première extrémité du tirant (13) est reliée indirectement à ladite paroi (12) par un premier bras (55) d'une paire de bras articulés (55,56), le second bras (56) de ladite paire de bras prenant appui (en 57) sur une butée prévue sur ledit ouvrage (11).

21. Hausse selon l'une quelconque des revendications 1 à 20, caractérisée en ce qu'il est prévu un premier conduit (32) et dont une première extrémité (32a) débouche sous ledit élément massif (16;16'), tandis que sa seconde extrémité (32b) se trouve du côté de ladite paroi (12) qui retient l'eau, et débouche à un niveau correspondant audit niveau prédéterminé (N), de sorte que, lorsque l'eau atteint ledit niveau prédéterminé (N), ledit premier conduit (32) se remplit d'eau et une poussée verticale (P₅) dirigée vers le haut est appliquée à l'élément massif (16; 16').

22. Hausse selon la revendication 21, caractérisée en ce que le conduit (32) s'étend en partie dans ledit ouvrage (11).

23. Hausse selon la revendication 21, rattachée à la revendication 2, caractérisée en ce que le conduit (32) est fixé à la dalle (16) ou est réalisé d'une seule pièce avec celle-ci.

24. Hausse selon la revendication 21, caractérisée en ce que la face inférieure de l'élément massif (16;16') et/ou la partie de l'ouvrage (11) qui se trouve sous l'élément massif est évidée de manière à définir une chambre (33) dans laquelle débouche la première extrémité (32a) du premier conduit (32).

25. Hausse selon la revendication 24, caractérisée en ce qu'un second conduit (34) ayant une section de passage plus petite que celle du premier conduit (32) est prévu pour drainer ladite chambre (33).

26. Hausse selon la revendication 21 ou 24 rattachée à l'une quelconque des revendications 1 à 18, caractérisée en ce que ledit élément massif (16;16') se trouve du côté de ladite paroi (12) qui est opposé à celui qui retient l'eau, et en ce que ledit élément allongé de retenue est constitué par une jambe de force rigide (13') qui a un premier point d'appui (en 14) sur ladite paroi (12) et un second point d'appui (en 15') sur ledit ouvrage (11) et qui passe juste au dessus dudit élément massif (16; 16') de telle sorte que, lorsque l'élément massif est soulevé, ladite jambe de force (13') est chassée de l'un (15') de ses deux points d'appui (14, 15') et ladite paroi (12) peut passer de sa première à sa seconde position.

27. Hausse selon l'une quelconque des revendications 1 à 26, caractérisée en ce que ladite paroi (12) est essentiellement plane,

28. Hausse selon l'une quelconque des revendications 1 à 26, caractérisée en ce que ladite paroi (12') a, vue en coupe horizontale, un profil non linéaire.

## Claims

1. An automatic flashboard for a hydraulic structure such as a river sill or a spillway on a dam or protective dyke, comprising a construction forming a water-tight or substantially water-tight wall (12), installed on said hydraulic structure (11) in such a way as to be able to move from a first, raised position for holding back a body of water into a second, lowered position in which said wall (12) allows water to pass virtually without obstruction, and at least one elongate retaining element (13; 13') for holding said wall in its first position against the horizontal thrust (P₁) exerted by the body of water (25), said elongate retaining element (13; 13') being subject, when in operation and under said water thrust, to longitudinal stress (T), extending between said wall (12) and a reaction point compensating said longitudinal stress and being connected to the reaction point by a connection (15) which may be automatically removed when the water reaches a certain level, in such a way that said wall (12) moves automatically into its second position, characterised in that it further comprises a solid element (16; 16') which is mounted movably on said structure (11) and **is in relation** with said body of water in such a way as to be in a stable position of equilibrium as long as the water remains below a predetermined level (N) and to pass into an unstable state and to be displaced when the water reaches said predetermined level, said connection (15) being removed by displacement of said solid element.

2. A flashboard according to claim 1, characterised in that said solid element consists of a slab (16) installed on said structure (11) in such a way as to be able to swing upwards about a horizontal axis (A) which extends along a first side (16a) of the slab (16) and which is perpendicular to the direction of the thrust (P₁) exerted by the body of water (25) on said wall (12).

3. A flashboard according to claim 1, characterised in that the solid element (16') is mounted in such a way as to be able to slide vertically in a cavity (49) open at the top formed in said structure (11).

4. A flashboard according to any one of claims 1 to 3, characterised in that said elongate retaining element consists of a tension member (13), a first end of which is connected (at 14) to said wall (12), in the upper region thereof, and a second end of which is attached to a securing member (23; 23'; 23") which is engaged and held in a space (24; 24') formed between said solid element (16; 16') and said structure (11) in such a way that, when the tension member (13) is under tension as a result of said thrust (P₁) of the water, the solid element (16; 16') is subject to a force (F; Tᵥ), the value of which increases as a function of the water level and which is oriented in a direction such that it has a tendency to raise said solid element (16; 16'), and, when the water reaches said predetermined level (N), causing raising of the solid element, said space (24; 24') becomes larger and releases the securing member (23; 23'; 23").

5. A flashboard according to claims 2 and 4, characterised in that said space consists of a slot (24), which extends roughly horizontally under the slab (16) from a second side (16b) thereof opposite its first side (16a) towards said first side of the slab, and in that said securing member consists of a plate (23) of elongate rectangular cross section which, when engaged in said slot (24), comprises a portion which projects beyond the second side (16b) of the slab (16) and to which there is attached the second end of the tension member (13).

6. A flashboard according to claim 5, characterised in that said tension member (13) consists at least in part of a flexible element, such as a cable or chain, and passes around a deflecting element (35) fixed to said slab (16) in the region of the second side (16b) thereof, in such a way that the end portion of said tension member (13) which is attached to the plate (23) extends approximately vertically.

7. A flashboard according to claims 2 and 4, characterised in that said space is a slot (24) of inverted L-shaped cross section, a first branch of which extends horizontally under said slab (16) from a second side (16b) thereof opposite its first side (16a) in the direction of said first side, and a second branch of which extends vertically downwards from the inner end of the first branch and is wider than the first branch, in that, on its second side (16b), said slab (16) comprises a rounded edge and in that said tension member (13) consists at least in part of a flexible element, such as a cable or chain, which passes around the rounded edge of said slab (16), then into the first branch of said slot (24) and is attached to said securing member (23') which is engaged in the second branch of said slot (24).

8. A flashboard according to claim 7, characterised in that said securing member (23') has a round section with a diameter which is larger than the width of the first branch of said slot (24) and smaller than the width of the second branch of said slot.

9. A flashboard according to claim 2, characterised in that said elongate retaining element consists of a tension member (13), of which one end is connected (at 14) to said wall (12), in the upper region thereof, and the other end is attached to a first end of a securing member forming a lever (23"), in that a bearing point (37) for the lever (23") is provided on one side (16b) of said slab (16) at a distance from the first side (16a) thereof and in that a stop (41) for a second end of the lever (23") is formed on said structure (11) beneath said bearing point (37) in such a way that, when the tension member (13) is under tension as a result of the thrust (P₁) exerted by the water on said wall (12), the first end of the lever (23") is subjected to a force (T), the value of which increases as a function of the water level and which has a tendency to pivot the lever (23") around said bearing point (37) and holds the second end of the lever (23") against said stop (41), said force (T) being converted by the lever (23") into a force (F) which is applied to the slab (16) and which has a tendency to swing the latter upwards about said horizontal axis (A) in such a way that, when the water reaches said predetermined level (N) and causes swinging of the slab (16) by several degrees upwards, the second end of the lever (23") escapes from the stop (41) by sliding thereover and the securing member forming the lever (23") is released.

10. A flashboard according to claims 3 and 4, characterised in that said space consists of a notch (24') formed in one side of the solid element (16'), said notch (24') being at least partially closed by a vertical wall of said cavity (49) when the solid element (16') is in its stable position resting against the bottom of the cavity (49), and being cleared and and opened when the solid element (16') is raised.

11. A flashboard according to any one of claims 4 to 10, characterised in that at least two tension members (13) are provided which are connected on the one hand to said wall (12) at horizontally spaced points (14) and on the other hand to said securing member (23; 23'; 23").

12. A flashboard according to claim 11, characterised in that the securing member (23; 23'; 23") is common to the two tension members (13).

13. A flashboard according to claims 9 and 11, characterised in that each tension member (13) is attached to a respective securing member forming a lever (23") and in that the two levers (23") are coupled rigidly together by a crossbar (42).

14. A flashboard according to any one of claims 1 to 3, characterised in that said elongate retaining element consists of a tension member (13), a first end of which is connected (at 14) to said wall (12), in the upper region thereof, and a second end of which is connected to the solid element (16; 16') by a fastening (15), in such a way that, when said tension member (13) is under tension as a result of said thrust (P₁) of the water, the solid element (16; 16') is subject to an upwardly directed force, the value of which increases as a function of the water level and which has a tendency to raise said solid element (16; 16'), in that said fastening (15) comprises first and second parts (15a, 15b), which are connected respectively to the tension member (13) and the solid element (16; 16'), and a third part (15c) which is movable and couples the first and second parts of the fastening (15) in detachable manner, and in that a link (44) connects the third part (15c) of the fastening to a fixed point (45) on the structure (11) in such a way that, when the water reaches said predetermined level (N) and the solid element (16; 16') is raised with the first and second parts (15a, 15b) of the fastening (15), the third part (15c) of the fastening is held by said link (44) and uncouples the first and second parts of the fastening.

15. A flashboard according to claim 2, characterised in that the slab (16) has, in its upper surface, a channel (18) which extends at least in part along the first side (16a) of the slab (16) and which is wider than the thickness of the lower edge of said wall (12) which is engaged in said channel (18), in such a way that said wall (12) may swing about the edge (B) of the channel (18) closest to the first side (16a) of the slab (16).

16. A flashboard according to claim 15, characterised in that said wall (12) is connected to a fixed point (27) on the structure (11) by at least one short flexible link (26) such as a cable or chain.

17. A flashboard according to claim 15, characterised in that at least one element forming a hook (28) is fixed to said wall (12) on its face opposite that which holds back the water, close to the lower edge of said wall, and cooperates with a complementary retaining element (29) fixed rigidly to said slab (16).

18. A flashboard according to claim 2, characterised in that said wall (12) is mounted pivotally on the slab (16) by means of a hinge (19) having a horizontal axis of articulation perpendicular to the direction of said thrust (P₁) of the water.

19. A flashboard according to any one of claims 4 to 18, characterised in that the solid element (16; 16') is located at least for the most part on the side of said wall (12) which holds back the water and in that the first end of the tension member (13) is connected directly (at 14) to said wall (12).

20. A flashboard according to any one of claims 4 to 18, characterised in that the solid element (16; 16') is located on the opposite side of said wall (12) from that which holds back the water, and in that the first end of the tension member (13) is connected indirectly to said wall (12) by a first arm (55) of a pair of articulated arms (55, 56), the second arm (56) of said pair of arms resting (at 57) on an abutment provided on said structure (11).

21. A flashboard according to any one of claims 1 to 20, characterised in that a first conduit (32) is provided, a first end (32a) of which opens under said solid element (16; 16'), while its second end (32b) is located on the side of said wall (12) which holds back the water and opens at a level corresponding to said predetermined level (N), in such a way that, when the water reaches said predetermined level (N), said first conduit (32) fills up with water and a vertical, upwardly directed thrust (Pₛ) is applied to the solid element (16; 16').

22. A flashboard according to claim 21, characterised in that the conduit (32) extends in part into said structure (11).

23. A flashboard according to claim 21, in association with claim 2, characterised in that the conduit (32) is fixed to the slab (16) or is formed in one piece therewith.

24. A flashboard according to claim 21, characterised in that the lower surface of the solid element (16; 16') and/or the part of the structure (11) which is located beneath the solid element is hollowed out in such a way as to define a chamber (33) into which opens the first end (32a) of the first conduit (32).

25. A flashboard according to claim 24, characterised in that a second conduit (34) having a flow cross section smaller than that of the first conduit (32) is provided to drain said chamber (33).

26. A flashboard according to claim 21 or 24, in association with any one of claims 1 to 18, characterised in that said solid element (16; 16') is located on the opposite side of said wall (12) from that which holds back the water, and in that said elongate retaining element consists of a rigid strut (13'), which has a first bearing point (at 14) on said wall (12) and a second bearing point (at 15') on said structure (11) and which passes just above said solid element (16; 16') in such a way that, when the solid element is raised, said strut (13') is driven out of one (15') of its two bearing points (14, 15') and said wall (12) may move from its first to its second position.

27. A flashboard according to any one of claims 1 to 26, characterised in that said wall (12) is substantially flat.

28. A flashboard according to any one of claims 1 to 26, characterised in that said wall (12'), when viewed in horizontal section, has a non-linear profile.

## Patentansprüche

1. Automatisches Schützentor für ein Wasserbauwerk, wie eine Schwelle in einem Fluss, eine Wehranlage auf einem Staudamm oder auf einen Schutzdeich, umfassend eine Konstruktion, die eine wasserdichte oder im Wesentlichen wasserdichte Wand (12) bildet und auf dem Wasserbauwerk (11) installiert ist, so dass sie sich aus einer ersten aufgerichteten Stellung zum Zurückhalten einer Wassermasse in eine zweite abgesenkte Stellung bewegen kann, in der die Wand (12) das Wasser praktisch ungehindert durchlässt, sowie mindestens ein langgestrecktes Halteelement (13; 13') zum Festhalten der Wand in ihrer ersten Stellung gegen den von der Wassermasse (25) ausgeübten horizontalen Druck (P₁), wobei das langgestreckte Halteelement (13; 13') im Betrieb unter dem Druck des Wassers einer Längsbeanspruchung (T) unterworfen ist, wobei es sich zwischen der Wand (12) und einem der Längsbeanspruchung das Gleichgewicht haltenden Reaktionspunkt erstreckt und mit dem Reaktionspunkt durch eine Verbindung (15) verbunden ist, die automatisch aufgehoben werden kann, wenn das Wasser eine gewisse Höhe erreicht, so dass sich die Wand (12) automatisch in ihre zweite Stellung bewegt, dadurch gekennzeichnet, dass es außerdem ein massives Element (16; 16') umfasst, das beweglich auf dem Bauwerk (11) angebracht und an die Wassermasse gekoppelt ist, so dass es sich in einer stabilen Gleichgewichtsstellung befindet, solange das Wasser unterhalb einer vorbestimmten Höhe (N) bleibt, und sich in einen instabilen Zustand bewegt und verlagert wird, wenn das Wasser die vorbestimmte Höhe erreicht, wobei die Verbindung (15) durch die Verlagerung des massiven Elements aufgehoben wird.

2. Schützentor nach Anspruch 1, dadurch gekennzeichnet, dass das massive Element von einer Platte (16) gebildet wird, die auf dem Bauwerk (11) installiert ist, so dass sie um eine horizontale Achse (A) nach oben kippen kann, die sich entlang einer ersten Seite (16a) der Platte (16) erstreckt und die senkrecht zu der Richtung des von der Wassermasse (25) auf die Wand (12) ausgeübten Drucks (P₁) ist.

3. Schützentor nach Anspruch 1, dadurch gekennzeichnet, dass das massive Element (16') so angebracht ist, dass es sich in einer im Bauwerk (11) gebildeten, nach oben offenen Vertiefung (49) vertikal verschieben kann.

4. Schützentor nach einen der Ansprüche 1 bis 3, dadurch gekennzeichnet, dass das langgestreckte Halteelement von einem Zuganker (13) gebildet wird, von dem ein erstes Ende (bei 14) mit der Wand (12) in einem oberen Bereich derselben verbunden ist und von dem ein zweites Ende an einem Befestigungsteil (23; 23'; 23'') angebracht ist, das in einen zwischen dem massiven Element (16; 16') und dem Bauwerk (11) ausgebildeten Zwischenraum (24; 24') eingreift und in diesem festgehalten wird, so dass, wenn der Zuganker (13) infolge des Drucks (P₁) des Wassers unter Zugspannung steht, das massive Element (16; 16') einer Kraft (F; Tᵥ) unterworfen ist, deren Wert in Abhängigkeit von der Höhe des Wassers wächst und die in einer solchen Richtung ausgerichtet ist, dass sie danach strebt, das massive Element (16; 16') anzuheben, und dass sich der Zwischenraum (24; 24') vergrößert und das Befestigungsteil (23; 23'; 23'') freigibt, wenn das Wasser die vorbestimmte Höhe (N) erreicht, wobei es ein Anheben des massiven Elements verursacht.

5. Schützentor nach den Ansprüchen 2 und 4, dadurch gekennzeichnet, dass der Zwischenraum von einem Spalt (24) gebildet wird, der im großen und ganzen horizontal unter der Platte (16) von einer zweiten Seite (16b) derselben, die zu ihrer ersten Seite (16a) entgegengesetzt ist, in Richtung der ersten Seite der Platte verläuft, und dass das Befestigungsteil von einer kleinen Platte (23) mit langgestrecktem Rechteckquerschnitt gebildet wird, die, wenn sie in den Spalt (24) eingreift, einen Teil aufweist, der über die zweite Seite (16b) der Platte (16) übersteht und an dem das zweite Ende des Zugankers (13) angebracht ist.

6. Schützentor nach Anspruch 5, dadurch gekennzeichnet, dass der Zuganker (13) mindestens teilweise von einem biegsamen Element gebildet wird, wie beispielsweise einem Seil oder einer Kette, und um ein Umlenkelement (35) herumläuft, das auf der Platte (16) im Bereich der zweiten Seite (16b) derselben befestigt ist, so dass sich der Endteil des Zugankers (13), der an der kleinen Platte (23) angebracht ist, nahezu vertikal erstreckt.

7. Schützentor nach den Ansprüchen 2 und 4, dadurch gekennzeichnet, dass der Zwischenraum ein Spalt (24) mit einem Querschnitt in Form eines umgekehrten L ist, von dem ein erster Schenkel horizontal unterhalb der Platte (16) von einer zweiten Seite (16b) derselben, die zu ihrer ersten Seite (16a) entgegengesetzt ist, in Richtung der ersten Seite verläuft, und von dem ein zweiter Schenkel vom inneren Ende des ersten Schenkels aus und mit einer größeren Breite als derjenigen des ersten Schenkels vertikal nach unten verläuft, dass die Platte (16) auf ihrer zweiten Seite (16b) einen gerundeten Rand besitzt, und dass der Zuganker (13) mindestens teilweise von einem biegsamen Element, wie beispielsweise einem Seil oder einer Kette, gebildet wird, das um den gerundeten Rand der Platte (16) herumläuft, dann in den ersten Schenkel des Spalts (24) eintritt und an dem Befestigungsteil (23') angebracht ist, das in den zweiten Schenkel des Spalts (24) eingreift.

8. Schützentor nach Anspruch 7, dadurch gekennzeichnet, dass das Befestigungsteil (23') einen runden Querschnitt aufweist, mit einem Durchmesser, der größer ist als die Weite des ersten Schenkels des Spalts (24) und kleiner als die Weite des zweiten Schenkels des Spalts.

9. Schützentor nach Anspruch 2, dadurch gekennzeichnet, dass das langgestreckte Halteelement von einem Zuganker (13) gebildet wird, von dem ein Ende (bei 14) mit der Wand (12) im oberen Bereich derselben verbunden ist, und von dem das andere Ende an einem ersten Ende eines Befestigungsteils angebracht ist, das einen Hebel (23'') bildet, dass ein Auflagerpunkt (37) für den Hebel (23'') auf einer Seite (16b) der Platte (16) im Abstand von der ersten Seite (16a) derselben vorgesehen ist, und dass ein Widerlager (41) für ein zweites Ende des Hebels (23'') unter dem Auflagerpunkt (37) auf dem Bauwerk (11) ausgebildet ist, so dass, wenn der Zuganker (13) infolge des vom Wasser auf die Wand (12) ausgeübten Drucks (P₁) unter Zugspannung steht, das erste Ende des Hebels (23'') einer Kraft (T) unterworfen ist, deren Wert in Abhängigkeit von der Höhe des Wassers wächst und die danach strebt, den Hebel (23'') um den Auflagerpunkt (37) zu verschwenken und das zweite Ende des Hebels (23'') gegen das Widerlager (41) anliegend festhält, wobei die Kraft (T) durch den Hebel (23'') in eine Kraft (F) umgewandelt wird, die auf die Platte (16) aufgebracht wird und die danach strebt, dieselbe um die horizontale Achse (A) nach oben kippen zu lassen, so dass, wenn das Wasser die vorbestimmte Höhe (N) erreicht und ein Kippen der Platte (16) um einige Grad nach oben verursacht, sich das zweite Ende des Hebels (23'') vom Widerlager (41) löst, indem es sich auf diesem verschiebt, und das den Hebel (23'') bildende Befestigungsteil freigegeben wird.

10. Schützentor nach den Ansprüchen 3 und 4, dadurch gekennzeichnet, dass der Zwischenraum von einer in einer Seite des massiven Elements (16') gebildeten Aussparung (24') gebildet wird, wobei die Aussparung (24') mindestens teilweise durch eine vertikale Wand der Vertiefung (49) verschlossen ist, wenn das massive Elemente (16') in seiner stabilen Stellung auf dem Boden der Vertiefung (49) abgestützt ist, und freigegeben und offen ist, wenn das massive Element (16') angehoben ist.

11. Schützentor nach einem der Ansprüche 4 bis 10, dadurch gekennzeichnet, dass mindestens zwei Zuganker (13) vorgesehen sind, die einerseits an in horizontalem Abstand voneinander angeordneten Punkten (14) mit der Wand (12) und andererseits mit dem Befestigungsteil (23; 23'; 23'') verbunden sind.

12. Schützentor nach Anspruch 11, dadurch gekennzeichnet, dass das Befestigungsteil (23; 23'; 23'') für die beiden Zuganker (13) einheitlich ist.

13. Schützentor nach den Ansprüchen 9 und 11, dadurch gekennzeichnet, dass jeder Zuganker (13) an einem jeweiligen, einen Hebel (23'') bildenden Befestigungsteil angebracht ist, und dass die beiden Hebel (23'') untereinander durch eine Querstange (42) starr verbunden sind.

14. Schützentor nach einem der Ansprüche 1 bis 3, dadurch gekennzeichnet, dass das langgestreckte Halteelement von einem Zuganker (13) gebildet wird, von dem ein erstes Ende (bei 14) mit der Wand (12) im oberen Bereich derselben verbunden ist, und von dem ein zweites Ende durch eine Verbindungsanordnung (15) mit dem massiven Element (16; 16') verbunden ist, so dass, wenn der Zuganker (13) infolge des Drucks (P₁) des Wassers unter Zugspannung steht, das massive Element (16; 16') einer nach oben gerichteten Kraft unterworfen ist, deren Wert in Abhängigkeit von der Höhe des Wassers wächst und die danach strebt, das massive Element (16; 16') anzuheben, dass die Verbindungsanordnung (15) ein erstes und zweites Teil (15a, 15b), die mit dem Zuganker (13) bzw. mit dem massiven Element (16; 16') verbunden sind, und ein drittes Teil (15c) umfasst, das beweglich ist und das erste und zweite Teil der Verdindungsanordnung (15) lösbar kuppelt, und dass ein Bindeglied (44) das dritte Teil (15c) der Verbindungsanornung mit einem festen Punkt (45) des Bauwerks (11) verbindet, so dass, wenn das Wasser die vorbestimmte Höhe (N) erreicht und das massive Element (16; 16;) mit dem ersten und zweiten Teil (15a, 15b) der Verbindungsanordnung (15) angehoben wird, das dritte Teil (15c) der Verbindungsanordnung vom Bindeglied (44) zurückgehalten wird und das erste und zweite Teil der Verbindungsanordnung entkuppelt.

15. Schützentor nach Anspruch 2, dadurch gekennzeichnet, dass die Platte (16) in ihrer Oberseite eine Rinne (18) aufweist, die sich mindestens teilweise entlang der ersten Seite (16a) der Platte (16) erstreckt und die eine Breite besitzt, die größer ist als die Dicke des unteren Randes der Wand (12), der in die Rinne (18) eingreift, so dass die Wand (12) um den der ersten Seite (16a) der Platte (16) am nächsten liegenden Rand (B) der Rinne (18) kippen kann.

16. Schützentor nach Anspruch 15, dadurch gekennzeichnet, dass die Wand (12) durch mindestens ein kurzes biegsames Bindeglied (26), wie beispielsweise ein Seil oder eine Kette, mit einem festen Punkt (27) des Bauwerks (11) verbunden ist.

17. Schützentor nach Anspruch 15, dadurch gekennzeichnet, dass mindestens ein Element, das einen Haken (28) bildet, an der Wand (12) auf ihrer Seite, die zu derjenigen entgegengesetzt ist, welche das Wasser zurückhält, nahe dem unteren Rand der Wand befestigt ist und mit einem starr an der Platte (16) befestigten komplementären Halteelement (29) zusammenwirkt.

18. Schützentor nach Anspruch 2, dadurch gekennzeichnet, dass die Wand (12) auf der Platte (16) mittels eines Scharniers (19) schwenkbar angebracht ist, das eine horizontale und zur Richtung des Drucks (P₁) des Wassers senkrechte Schwenkachse aufweist.

19. Schützentor nach einem der Ansprüche 4 bis 18, dadurch gekennzeichnet, dass sich das massive Element (16; 16') mindestens großteils auf der Seite der Wand (12) befindet, welche das Wasser zurückhält, und dass das erste Ende des Zugankers (13) (bei 14) direkt mit der Wand (12) verbunden ist.

20. Schützentor nach einem der Ansprüche 4 bis 18, dadurch gekennzeichnet, dass sich das massive Element (16; 16') auf der Seite der Wand (12) befindet, die zu derjenigen entgegengesetzt ist, welche das Wasser zurückhält, und dass das erste Ende des Zugankers (13) durch einen ersten Arm (55) von einem Paar von Gelenkarmen (55, 56) indirekt mit der Wand (12) verbunden ist, wobei sich der zweite Arm (56) des Paars von Armen (bei 57) auf einem auf dem Bauwerk (11) vorgesehenen Widerlager abstützt.

21. Schützentor nach einem der Ansprüche 1 bis 20, dadurch gekennzeichnet, dass ein erster Kanal (32) vorgesehen ist, von dem ein erstes Ende (32a) unter dem massiven Element (16; 16') mündet, während sich sein zweites Ende (32b) auf derjenigen Seite der Wand (12) befindet, welche das Wasser zurückhält, und auf einer der vorbestimmten Höhe (N) entsprechenden Höhe mündet, so dass, wenn das Wasser die vorbestimmte Höhe (N) erreicht, sich der erste Kanal (32) mit Wasser füllt und auf das massive Element (16; 16') ein nach oben gerichteter vertikaler Druck (Pₛ) aufgebracht wird.

22. Schützentor nach Anspruch 21, dadurch gekennzeichnet, dass sich der Kanal (32) teilweise innerhalb des Bauwerks (11) erstreckt.

23. Schützentor nach Anspruch 21, rückbezogen auf Anspruch 2, dadurch gekennzeichnet, dass der Kanal (32) an der Platte (16) befestigt ist oder einstückig mit dieser ausgeführt ist.

24. Schützentor nach Anspruch 21, dadurch gekennzeichnet, dass die Unterseite des massiven Elements (16; 16') und/oder der Teil des Bauwerks (11), der sich unterhalb des massiven Elements befindet, ausgehöhlt ist, um eine Kammer (33) zu begrenzen, in die das erste Ende (32a) des ersten Kanals (32) mündet.

25. Schützentor nach Anspruch 24, dadurch gekennzeichnet, dass zum Entleeren der Kammer (33) ein zweiter Kanal (34) mit einem kleineren Durchlassquerschnitt als demjenigen des ersten Kanals (32) vorgesehen ist.

26. Schützentor nach Anspruch 21 oder 24, rückbezogen auf einen der Ansprüche 1 bis 18, dadurch gekennzeichnet, dass sich das massive Element (16; 16') auf der Seite der Wand (12) befindet, die zu derjenigen entgegengesetzt ist, welche das Wasser zurückhält, und dass das langgestreckte Halteelement von einer starren Verstrebung (13') gebildet wird, die einen ersten Abstützpunkt (bei 14) auf der Wand (12) und einen zweiten Abstützpunkt (bei 15') auf dem Bauwerk (11) aufweist und die knapp oberhalb des massiven Elements (16; 16') verläuft, so dass, wenn das massive Element angehoben wird, die Verstrebung (13') aus dem einen (15') von ihren beiden Abstützpunkten (14, 15') getrieben wird, und sich die Wand (12) aus ihrer ersten in ihre zweite Stellung bewegen kann.

27. Schützentor nach einem der Ansprüche 1 bis 26, dadurch gekennzeichnet, dass die Wand (12) im Wesentlichen eben ist.

28. Schützentor nach einem der Ansprüche 1 bis 26, dadurch gekennzeichnet, dass die Wand (12'), im horizontalen Schnitt gesehen, ein nicht-geradliniges Profil besitzt.
